# EUROPÄISCHE PATENTSCHRIFT

(11) **EP 0 511 237 B1**
(45) Veröffentlichungstag und Bekanntmachung des Hinweises auf die Patenterteilung: **19.01.1994**
(21) Anmeldenummer: 91901783.0
(22) Anmeldetag: 21.12.1990
(51) Int. Cl.: D03C 9/06

(54) **MITTELVERBINDER FÜR INSBESONDERE METALLISCHE WEBESCHÄFTE**
CENTRAL CONNECTOR, IN PARTICULAR FOR METALLIC HEALD SHAFTS
RACCORD CENTRAL, EN PARTICULIER POUR LAMES METALLIQUES DE MACHINES A TISSER

(30) Priorität: 18.01.1990 DE 4001264
(43) Veröffentlichungstag der Anmeldung: 04.11.1992
(73) Patentinhaber: C.C. Egelhaaf GmbH & Co. Maschinenfabrik KG, D-72770 Reutlingen (DE)
(72) Erfinder: GAISSER, Rudi, D-7410 Reutlingen 11-Betzingen (DE)
(74) Vertreter: Möbus, Rudolf, Dipl.-Ing.
(86) Internationale Anmeldenummer: EP9002273
(87) Internationale Veröffentlichungsnummer: WO9110764

(56) Entgegenhaltungen:
- EP-A- 239 013
- CH-A- 371 413
- DE-B- 1 265 675

## Beschreibung

Die Erfindung betrifft einen Mittelverbinder für insbesondere metallische Webeschäfte, bestehend aus einem Rundstab (12), der mit einem unteren und mit einem Gewinde (13) versehenen Ende an einem unteren Schaftstab (11) verankerbar ist, und der durch einen oberen Schaftstab (10) hindurchgeführt und an der oberen Längsseite des oberen Schaftstabes (10) mit einem fest verbundenen Anschlagkragen (19) versehen und ebenfalls lösbar verankerbar ist, und bei welchem das obere Ende (18) des Rundstabes (12) für den Ansatz eines Schraubenziehers oder Steckschlüssels ausgebildet ist und der Anschlagkragen (19) einen Durchmesser aufweist, der höchstens der Dicke (D) des oberen Schaftstabes (10) entspricht.

Ein Mittelverbinder mit den vorstehend genannten Merkmalen für Webeschäfte ist aus der CH-A- 371 413 bekannt. Der bekannte Mittelverbinder hat jedoch den Nachteil, daß er zusätzlich zu einem Gewindestab, der sich zwischen dem oberen und dem unteren Schaftstab erstreckt, einen den gewünschten Abstand der beiden Schaftstäbe bestimmenden Distanzkörper benötigt. Der Distanzkörper ist als Hülse ausgebildet, die über den mit einem Gewinde versehenen Rundstab geschoben wird, wodurch sich ein relativ breiter Mittelverbinder ergibt. Ein weiterer wesentlicher Nachteil besteht darin, daß das obere Ende des Rundstabes freiliegt und gegen ein Verdrehen ungesichert bleibt, so daß sich ungewollt ein Lösen des Mittelverbinders beim Betrieb des Webeschaftes einstellen kann.

Der Erfindung liegt die Aufgabe zugrunde, einen Mittelverbinder so auszubilden, daß er sich problemlos auch in einen eingebauten Webeschaft einsetzen oder entfernen läßt und der sich in eingesetztem Zustand nicht ungewollt lösen kann.

Die gestellte Aufgabe wird mit einem Mittelverbinder der eingangs genannten Art erfindungsgemäß durch die Merkmale des kennzeichnenden Teiles des Hauptanspruches gelöst.

Eine Sicherung des oberen Endes eines auswechselbaren Mittelverbinders mittels einer Kappe ist an sich bei einer Konstruktion bekannt, die aber wegen einer ungüstigen Bemessung des Anschlagkragens kein Lösen des Mittelverbinders im eingebauten Webeschaft erlaubt. Bei dem erfindungsgemäß ausgebildeten Mittelverbinder wird durch die Kappe einerseits die für einen maßgenauen Abstand des oberen Webeschaftes vom unteren Webeschaft wichtige Anlage des Anschlagkragens erreicht und anderseits ein Zugang zum oberen Ende des Mittelverbinderstabes verhindert. Soll der Mittelverbinderstab entfernt werden, wird zunächst nach Lösen der Spannschrauben die Kappe abgenommen, anschließend der Mittelverbinderstab an seinem freigegebenen oberen Ende aus dem unteren Schaftstab ausgeschraubt und schließlich nach oben durch den oberen Schaftstab hindurch entfernt. Sowohl das Lösen der Spannschrauben als auch das Losschrauben des Mittelverbinderstabes läßt sich entweder mittels eines von oben gegen die schmale obere Längsseite des oberen Schaftstabes gerichteten Schraubenziehers oder eines ebenfalls von oben ansetzbaren Steckschlüssels bewirken, die beide nicht durch benachbarte Webeschäfte behindert sind. Das Wiedereinsetzen des Mittelverbinderstabes erfolgt in umgekehrter, Folge. Vorteilhafterweise kann der obere Webeschaft an der Durchführungsstelle für den Mittelverbinderstab auf seiner oberen Längsseite mit einer eine Durchgangsbohrung für den Mittelverbinderstab aufweisenden Anschlagplatte für den Anschlagkragen versehen sein, die Durchgangsgewindebohrungen für die Spannschrauben der Abdeckkappe aufweist. Eine solche Anschlagplatte kann eine stabilere Verankerung der Spannschrauben als beispielsweise die Wandung eines Schaftstabes in Form eines Leichtmetall-Hohlprofilstabes gewährleisten.

Nachfolgend wird ein Ausführungsbeispiel eines erfindungs- gemäß ausgebildeten Mittelverbinders anhand der beiliegen den Zeichnung näher erläutert.

Im einzelnen zeigen:
- Fig. 1: eine Teildraufsicht auf einen Webeschaft im Bereich eines Mittelverbinders, mit einem Längsschnitt durch die obere Befestigungsstelle für den Mittelverbinder;
- Fig. 2: eine Seitenansicht des montierten Mittelverbinders in Richtung des Pfeiles II in Fig. 1.

Die Zeichnung zeigt einen Leichtmetall-Webeschaft für nicht dargestellte Webelitzen. Der obere Schaftstab 10 und der untere Schaftstab 11 des Webeschaftes sind als Hohlkammer-Profilstäbe ausgebildet, deren Querschnitt aus Fig. 2 ersichtlich ist. Der Mittelverbinder besteht aus einem Rundstab 12, der an seinem einen und unteren Ende mit einem Außengewinde 13 versehen ist. Mit diesem Gewinde 13 ist der montierte Mittelverbinderstab 12 in eine auf eine innere Längsseite 11.1 des unteren Schaftstabes 11 aufgesetzte und mit einer Durchgangs-Gewindebohrung 14 versehene Ankerplatte 15 bis zur Anlage gegen die Schaftlängsseite 11.1 eingeschraubt. Die Ankerplatte 15 ist mittels Schrauben 16 in einem stegartigen Gegenhalter 17 verankert, der in eine hinterschnittene Ränder aufweisende Längsnut 11.2 des unteren Schaftstabes 11 eingeschoben ist.

An seinem oberen Ende 18 ist der Mittelverbinderstab 12 zu einem Vierkant für den Ansatz eines Steckschlüssels geformt. In kurzer Entfernung von seinem oberen Ende 18 ist am Mittelverbinderstab 12 ein Anschlagkragen 19 befestigt, dessen Durchmesser kleiner ist als die Dicke D des oberen Schaftstabes 10. Der obere Schaftstab 10 ist in seinen Profilwandungen mit miteinander fluchtenden, in der Zeichnung nicht näher bezeichneten Durchgangsbohrungen verse- hen, die das aus Fig. 2 ersichtliche Hindurchführen des Mittelverbinderstabes 12 durch den oberen Schaftstab 10 erlauben. Auf die obere Längsseite 10.1 des oberen Schaftstabes 10 ist eine längliche Anschlagplatte 20 aufgesetzt, die in Widerlagerstegen 22 verankert sind, die in eine nit hinterschnittenen Rändern versehene obere Längsnut 23 des oberen Schaftstabes 10 eingeschoben sind. Die Anschlagplatte 20 weist neben einer zentralen Durchgangsbohrung für den Mittelverbinderstab zwei Gewindedurchgangsbohrungen 24 auf, die zur Verankerung von zwei Kopfschrauben 25 dienen. Die Kopfschrauben 25 weisen einen Vierkantkopf 25.1 für den Ansatz eines Steckschlüssels auf und ragen durch Durchgangsbohrungen einer Abdeckkappe 26 hindurch. Die Abdeckkappe 26 weist ebenfalls eine zentrale Durchgangsbohrung für die Aufnahme des oberen Endes 18 des Mittelverbinderstabes 12 auf. Diese Durchgangsbohrung ist zu einer Ausnehmung erweitert, in welche der Anschlagkragen 19 des Mittelverbinderstabes 12 paßt, wie aus dem Schnitteil der Fig. 1 ersichtlich ist.

Durch die Abdeckkappe 26 ist das obere Ende 18 des Mittelverbinderstabes 12 abgedeckt und gegen den Ansatz eines Steckschlüssels gesichert. Die Abdeckkappe 26 ist durch die Kopfschrauben 25 fest gegen die Anschlagplatte 20 gezogen, wodurch eine dichte Anlage des Anschlagkragens 19 gegen die Anschlagplatte 20 und damit auch ein genauer vorgegebener gegenseitiger Abstand der beiden Schaftstäbe 10 und 11 gewährleistet ist. Der Mittelverbinderstab 12 ist mit seinem unteren Gewindeende 13 bis zum Anschlag gegen den unteren Schaftstab 11 in die Ankerplatte 15 eingeschraubt.

Soll der Mittelverbinderstab 12 zum Ansatz einer Kettfaden-Einziehmaschine entfernt werden, werden zunächst die beiden Kopfschrauben 25 gelöst und wird die Deckkappe 26 abgehoben. Anschließend läßt sich am oberen Ende 18 des Mittelverbinderstabes 12 ein Steckschlüssel ansetzen und der Mittelverbinderstab 12 mit seinem unteren Gewindeende 13 aus der Ankerplatte 15 ausschrauben und anschließend durch den oberen Schaftstab 10 hindurch nach oben abziehen. Das Wiedereinsetzen des Mittelverbinderstabes 12 erfolgt in umgekehrter Reihenfolge.

## Patentansprüche

1. Mittelverbindung für insbesondere metallische Webe schäfte, bestehend aus einem Rundstab (12), der mit einem unteren und mit einem Gewinde (13) versehenen Ende an einem unteren Schaftstab (11) verankerbar ist, und der durch einen oberen Schaftstab (10) hindurchgeführt und an der oberen Längsseite des oberen Schaftstabes (10) mit einem fest verbundenen Anschlagkragen (19) versehen und ebenfalls lösbar verankerbar ist, und bei welchem das obere Ende (18) des Rundstabes (12) für den Ansatz eines Schraubenziehers oder Steckschlüssels ausgebildet ist und der Anschlagkragen (19) einen Durchmesser aufweist, der höchstens der Dicke (D) des oberen Schaftstabes (10) entspricht, dadurch gekennzeichnet, daß in bekannter Weise das obere Rundstabende und der Anschlagkragen (19) mittels einer Ausnehmungen für diese Teile aufweisende Kappe (26) abdeckbar sind und daß einerseits das untere Ende des Rundstabes (12) bis zu einem Anschlag festschraubbar ist und anderseits die Kappe (26) zu beiden Seiten des Mittelverbinderstabes (12) Durchgangsbohrungen für am oberen Webeschaft (10) verankerbare Spannschrauben (25) aufweist, mit denen eine Anlage des Anschlagkragens (19) gegen den oberen Webeschaft (10) gewährleistbar ist.

2. Mittelverbinder nach Anspruch 1, dadurch gekennzeichnet, daß der obere Schaftstab (10) an der Durchführungsstelle für den Mittelverblnderstab (12) auf seiner oberen Längsseite (10.1) mit einer eine Durchgangsbohrung für den Mittelverbinderstab (12) aufweisenden Anschlagplatte (20) für den Anschlagkragen (19) versehen ist, die Durchgangsgewindebohrungen (24) für die Spannschrauben (25) der Abdeckkappe (26) aufweist.

3. Mittelverbinder nach Anspruch 1 oder 2, dadurch gekennzeichnet, daß die Anschlagplatte (20) für den Anschlagkragen (19) und/oder eine Ankerplatte (15) für das untere Ende des Rundstabes (12) mittels Schrauben (21, 16) in stegartigen, in hinterschnittene Ränder aufweisende Längsnuten (23, 11.2) der Schaftstäbe (10, 11) eingeschobenen Gegenhaltern (22, 17) verankert sind.

## Claims

1. Centre connection for heald shafts, in particular metal heald shafts, consisting of a round rod (12) adapted to be anchored by a lower, threaded (13) end to a lower heald stave (11) and which passes through an upper heald stave (10) and is provided on the upper longitudinal side of the upper heald stave (10) with a permanently connected stop collar (19) and which can likewise be releasably anchored, and wherein the upper end (18) of the round rod (12) is designed to accommodate a screwdriver or socket spanner and the stop collar (19) has a diameter no greater than the thickness (D) of the upper heald stave (10), characterised in that the upper end of the round rod and the stop collar (19) can be masked in conventional manner by means of a cap (26) incorporating recesses for said parts and that on the one hand the lower end of the round rod (12) can be tightened down to a stop and on the other hand on both sides of the centre connector rod (12) the cap (26) has through-holes for locking screws (25) adapted to be anchored on the upper heald shaft (10), by means of which screws the stop collar (19) can be ensured to bear against the upper heald shaft (10).

2. Centre connector according to claim 1, characterised in that on its upper longitudinal side (10.1) , at the point where the centre connector rod (12) passes through it, the upper heald stave (10) is provided with a stop plate (20) for the stop collar (19) said stop plate having a through-hole for the centre connector rod (12) and having threaded through-holes (24) for the locking screws (25) of the end cap (26).

3. Centre connector according to claim 1 or 2, characterised in that the stop plate (20) for the stop collar (19) and/or an anchor plate (15) for the lower end of the round rod (12) are anchored by screws (21, 16) in web-type counter-supports (22, 17) inserted into longitudinal grooves (23, 11.2) with undercut edges in the heald staves (10, 11).

## Revendications

1. Connexion centrale en particulier pour lames métalliques de machine à tisser, constituée d'une barre ronde (12) qui peut être ancrée par une extrémité inférieure munie d'un filetage (13) à une tige de lame inférieure (11) et qui est introduite à travers une tige de lame supérieure (10) et munie sur le côté longitudinal supérieur de la tige de lame supérieure (10) d'un collet de butée (19) relié fixe et pouvant être ancré également amovible et sur lequel l'extrémité supérieure (18) de la barre ronde (12) est formée pour l'embout d'un tourne-vis ou d'une clé à-douille et le collet de butée (19) présente un diamètre qui correspond au maximum à l'épaisseur (D) de la tige de lame supérieure (10), caractérisée en ce que l'extrémité supérieure de la barre ronde et le collet de butée (19) sont recouvrables de façon connue au moyen d'un couvercle (26) présentant des évidements pour ces pièces et en ce que d'une part l'extrémité inférieure de la barre ronde (12) peut être vissée jusqu'à une butée et d'autre part le couvercle (26) présente des deux côtés de la barre de connexion centrale (12) des perçages traversiers pour des vis tendeuses (25) pouvant être ancrées sur la lame supérieure (10), avec lesquelles un appui du collet de butée (19) contre la lame supérieure (10) peut être garanti.

2. Connexion centrale selon la revendication 1, caractérisée en ce que la tige de lame supérieure (10) est munie sur la zone d'introduction pour la barre de connexion centrale (12) sur son côté longitudinal supérieur (10.1) d'une plaque de butée (20) présentant un perçage traversier pour la barre de connexion centrale (12), pour le collet de butée (19), laquelle présente des perçages taraudés traversiers (24) pour les vis tendeuses (25) du couvercle de recouvrement (26).

3. Connexion centrale selon la revendication 1 ou 2, caractérisée en ce que la plaque de butée (20) pour le collet de butée (19) et/ou une plaque d'ancrage (15) pour l'extrémité inférieure de la barre ronde (12) sont ancrées au moyen de vis (21, 16) dans des contre-supports (22, 17) en forme de traverse, insérés dans des rainures longitudinales (23, 11.2) des tiges de lame (10, 11) présentant des bords découpés.
